# EUROPÄISCHE PATENTSCHRIFT

(11) **EP 0 856 138 B1**
(45) Veröffentlichungstag und Bekanntmachung des Hinweises auf die Patenterteilung: **27.11.2002**
(21) Anmeldenummer: 96931817.9
(22) Anmeldetag: 19.09.1996
(51) Int. Cl.: F25D 23/04

(54) **KÜHLSCHRANKTÜR**
REFRIGERATOR DOOR
PORTE DE REFRIGERATEUR

(30) Priorität: 22.08.1996 DE 19633972; 22.08.1996 DE 19633973; 22.08.1996 DE 19633975; 22.08.1996 DE 19633976; 22.08.1996 DE 19633978
(43) Veröffentlichungstag der Anmeldung: 05.08.1998
(73) Patentinhaber: BSH Bosch und Siemens Hausgeräte GmbH, 81669 München (DE)
(72) Erfinder: JANSSEN, Hans-Reinhart, D-89537 Giengen (DE)
(86) Internationale Anmeldenummer: EP9604108
(87) Internationale Veröffentlichungsnummer: WO98008037

(56) Entgegenhaltungen:
- EP-A- 0 580 962
- WO-A-91/02934
- WO-A-93/21487
- DE-B- 1 000 346
- NL-A- 6 709 574

## Beschreibung

Die Erfindung betrifft eine Kühlschranktür gemäß dem Oberbegriff des Anspruchs 1. Eine solche Tür ist z.B. aus der EP-A-0 580 962 bekannt.

An Kühlschranktüren herkömmlicher Art ist deren Innenverkleidung mit vertikalen Holmen ausgestattet, deren einander zugewandte Wangen mit Haltenocken zur Halterung von behälterartigen Türablagefächern ausgestattet sind, wobei die Höhe der Holme im wesentlichen der Tiefe der Türablagefächer entspricht. Da derartig tief ausgebildete Holme nicht nur ein zerklüftetes Erscheinungsbild der Innenverkleidung verursachen sondern auch deren Reinigung deutlich erschweren, ist man neuerdings dazu übergegangen, diese Holme durch sogenannte Niederholme zu ersetzen. Obwohl die Niederholme ein deutlich günstigeres Erscheinungsbild für die Innenverkleidung bedingen, haben diese wie die ursprünglichen Holme jedoch den Nachteil, daß die Ablagefächer hinsichtlich ihrer Breite, bedingt durch das bei Holmen übliche Halteprinzip für Türablagefächer, um die Holmstärke der zur Halterung dienenden Holme verkürzt sein müssen, wodurch sich ein nicht unerheblicher Verlust an Stauraum ergibt.

Um diese Nachteile des Standes der Technik zu vermeiden, wurde in der DE-OS 43 17 615 eine Kühlschranktür vorgeschlagen, deren Innenverkleidung mit mehreren parallel übereinander angeordneten und horizontal verlaufenden Führungsnuten versehen ist, in welche an Türablagefächern angeordnete Rast- und Stützstege einzugreifen vermögen. Durch eine solche Maßnahme ist bereits erreicht, daß ein sogenannter Mittelholm zur Halterung von nicht die gesamte Türbreite einnehmenden Türablagefächern entfallen kann, wodurch sich bereits ein Stauraumgewinn ergibt.

Jedoch sind derartige Haltemaßnahmen für Türablagefächer dahingehend nachteilig, daß die Herstellung der Führungsnuten einen nicht unerheblichen Werkzeugaufwand bedeutet, da diese sowohl im Tiefziehwerkzeug bei der Herstellung der Innenverkleidung als auch im Abstützwerkzeug beim Ausschäumvorgang an der Tür Berücksichtigung finden müssen. Darüberhinaus kann es vorkommen, daß die Führungsnuten untereinander fertigungsbedingten Abstandsschwankungen unterliegen, so daß die Verschieblichkeit der Ablagefächer über die Länge der Führungsnuten unter Umständen stark beeinträchtigt ist. Auch ist es äußerst problematisch, die mit Hinterschnitten versehenen Führungsnuten im Verschmutzungsfall gründlich zu reinigen.

Der Erfindung liegt die Aufgabe zugrunde, für eine Kühlschranktür gemäß dem Oberbegriff des Anspruches 1 eine Halterung für Türablagefächer vorzuschlagen, durch welche die Nachteile des Standes der Technik vermieden sind.

Diese Aufgabe wird gemäß der Erfindung durch die Merkmale des Anspruchs 1 gelöst.

Durch die erfindungsgemäße Lösung ist eine Haltemaßnahme für Türablagefächer an der Innenverkleidung geschaffen, welche die Anbringung von unterschiedlich breiten, mit verschiedenem Grundriß ausgestatteten Türablagefächern ermöglicht, welche entsprechend den individuellen Bedürfnissen links- und rechtsseitig am Holm anordenbar sind und welche nach ihrer Abnahme von diesem Holm eine rasche und gründliche Reinigung der Innenverkleidung im Verschmutzungsfalle zuläßt. Darüberhinaus ermöglicht eine derartige Haltemaßnahme für Türablagefächer eine werkzeugfreundliche Gestaltung für die Türinnenverkleidung, wodurch die Aufwendungen für Abstütz- und Spritzwerkzeuge deutlich verringert sind und dabei gleichzeitig der maximal mögliche Stauraum an den Türablagefächern nur in vernachlässigbarer Weise geschmälert ist. Außerdem ist durch diese einseitige Haltemaßnahme für die Türablagefächer ein optisch ansprechendes, weitestgehend unzerklüftetes Erscheinungsbild für die Innenseite einer Kühlschranktür bewirkt.

Nach einer bevorzugten Ausführungsform des Gegenstandes der Erfindung ist vorgesehen, daß der die Haltemittel tragende Holm flachprofilig ausgebildet ist und mit einer seiner schmäleren Profilseiten wenigstens annähernd mittig zur Breite der Tür angeordnet ist.

Hierdurch ergibt sich einerseits eine besonders günstige Ausnutzung des an einer Kühlschranktür anordenbaren maximalen Stauraumes, wobei gleichzeitig durch die Anordnung des Holmes eine annähernd symmetrische Belastung der Tür erreicht ist.

Entsprechend einer weiteren bevorzugten Ausführungsform des Gegenstandes der Erfindung ist vorgesehen, daß der Holm zwischen seinen schmäleren Profilseiten mit den Haltemitteln zur Halterung der Türablagefächer ausgestattet ist, welche zum Zwecke ihrer Halterung mit Haltemaßnahmen ausgestattet sind und sich an der Seite ihrer Halterung am Holm abstützen.

Derartig am Holm angeordnete Haltemittel ergeben eine breite Haltebasis zu Halterung der Türablagefächer, durch deren zusätzliche Abstützung am Holm deren Haltemaßnahmen in gewisser Weise entlastet sind, so daß durch die Kombination dieser Merkmale eine langzeitstabile und positionssichere Halterung für die Türablagefächer erzeugt ist.

Gemäß einer nächsten vorteilhaften Ausgestaltung des Gegenstandes der Erfindung ist vorgesehen, daß der Holm in Art eines lösbar an der Innenverkleidung festgesetzten Bügels ausgebildet ist, welcher mit einer seiner Bügelschenkel an der Innenverkleidung angeordnet und zwischen seinen Bügelschenkeln mit den Haltemitteln ausgestattet ist.

Eine Lösung gemäß diesen Merkmalen hat neben dem Vorteil, daß der Bügel zur intensiven Reinigung der Innenverkleidung auf einfache Weise von dieser entfernbar ist, noch den Vorzug, daß zur Herstellung des an sich filigran wirkenden Bauteils verschiedene, einsatzzweckoptimierte Herstellverfahren und Werkstoffe anwendbar sind, wobei durch letztere auf einfache Weise eine Kühlschranktypdifferenzierung und eine unterschiedliche Wertigkeit für die Kühlschranktür erzielbar ist. Darüberhinaus ist durch die nächträgliche Anbringungsmöglichkeit des Holmes eine deutlich vereinfache Herstellung der Innenverkleidung durch Tiefziehen einer Kunststoffplatine möglich , wodurch die zu deren Herstellung notwendigen Werkzeugkosten sowie die Kosten für ein Abstützwerkzeug zum Ausschäumen der Kühlschranktür deutlich gesenkt sind. Außerdem eröffnet sich durch eine derartige Ausgestaltung des Holmes in Verbindung mit einer in Form einer flachen Schale mit einem weitestgehend ebenflächigen Schalenboden die Möglichkeit, die Innenverkleidung sowohl zur Fertigung von Kühlschrank als auch von Gefrierschranktüren einzusetzen und den Holm je nach vorgesehenem Verwendungszweck für die Tür erst in einem späten Fertigungsabschnitt an der Innenverkleidung festzusetzen. Hieraus resultiert eine bedeutende Reduzierung von zur Fertigung der Türen notwendigen Fertigungsstraßen.

Besonders einfach herzustellen und optisch kaum feststellbar sind die Haltemittel, wenn nach einer nächsten vorteilhaften Ausgestaltung des Gegenstandes der Erfindung vorgesehen ist, daß die Haltemittel als an den einander zugewandten Innenseiten der Bügelschenkel einander zumindest annähernd höhengleich gegenüberliegende Haltenocken ausgebildet sind.

Besonders biege- und tragesteif ist ein Holm in Form eines Bügels ausbildbar, wenn entsprechend einer alternativen Ausführungsform des Gegenstandes der Erfindung vorgesehen ist, daß die Haltemittel als die beiden Schenkel des Bügels verbindende Sprossen ausgebildet sind.

Besonders einfach entsprechend den individuellen Bedürfnissen an der Innenverkleidung anordenbar sind die Türablagefächer, wenn nach einer nächsten vorteilhaften Ausgestaltung des Gegenstandes der Erfindung vorgesehen ist, daß die Türablagefächer einen langgestreckten Grundriß aufweisen und mit Haltemaßnahmen ausgestattet sind, welche die Türablagefächer lösbar an den Haltemitteln des Holms zu halten vermögen.

Entsprechend einer nächsten bevorzugten Ausführungsform des Gegenstandes der Erfindung ist vorgesehen, daß die Haltemaßnahmen als Abwinklungen ausgebildet sind, welche mit den Haltemitteln am Holm formschlüssig zusammenzuwirken vermögen, wobei die Türablagefächer sich an ihrer mit der Abwinklung versehenen Seite zumindest an einen der Haltemittel unterhalb des von der Abwinklung übergriffenen Haltemittels abstützen.

Durch eine derartige Lösung ist ein Halterung für die Türablagefächer bereitgestellt, durch welche ein rasches und problemloses Umsetzen der Türablagefächer in die gewünschte Halteposition möglich ist und durch welche die Türablagefächer auch beim Öffnungs- und Schließvorgang der Kühlschranktür durch das Übergreifen der Haltemittel mittels der Abwinklung einerseits und der Abstützung des Türablagefaches an einem der Haltemittel andererseits auch beim Öffnungs- und Schließvorgang der Tür sicher gehalten sind. Zudem stellt eine derartige Haltemaßnahme sicher, daß weder die Haltemittel noch das am Türablagefach bei seiner bestimmungsgemäßen Zuladung Schaden nimmt. Außerdem ist die als Haltemaßnahme dienende Abwinklung besonders leicht bei einstückig aus Kunststoffspritzguß erzeugten Türablagefächern herstellbar. Für den Fall, daß die Breite der Haltelasche gerade der lichten Weite zwischen den beiden Bügelschenkeln entspricht, ist zugleich ein Geräusch verursachendes Verrutschen des Türablagefachs auf dem Haltemittel sicher verhindert.

Nach einer weiteren bevorzugten Ausführungsform des Gegenstandes der Erfindung ist vorgesehen, daß die Haltemaßnahmen an einer der schmäleren Seiten der im Grundriß langgestreckt ausgebildeten Ablagefächer vorgesehen sind.

Hierdurch ist eine Anordnung der Türablagefächer an der Innenverkleidung bewirkt, welche einen verhältnismäßig schmalen Aufbau der Kühlschranktür ermöglicht.

Besonders günstig ist die Krafteinleitung an der Abstützstelle auf das Türablagefach, wenn nach einer weiteren bevorzugten Ausführungsform des Gegenstandes der Erfindung vorgesehen ist, daß das Türablagefach an seiner sich am Haltemittel abstützenden Seite mit einer Abflachung versehen ist.

Entsprechend einer letzten bevorzugten Ausführungsform des Gegenstandes der Erfindung ist vorgesehen, daß die Innenverkleidung ähnlich einer flachen Schale mit einem weitestgehend ebenflächigen Schalenboden ausgebildet ist, an welchem der Holm lösbar festgesetzt ist.

Hierdurch ist es möglich, eine Kältegerätetür bereitzustellen, welche sowohl für Gefriergeräte als auch für Kühlgerate geeignet ist, wobei für den Fall, daß die Kältegerätetür als Gefrierschranktür Anwendung finden soll, die Montage des Holmes unterbleibt und die dafür vorgesehenen Montagemaßnahmen an der Innenverkleidung mit einer Abdeckung versehen sind.

Durch die ebenflächige Ausbildung der Wandfläche der Innenverkleidung ist diese sowohl mit einem besonders einfach gestalteten Tiefziehwerkzeug herstellbar als auch während des Ausschäumvorganges der Kühl- oder Gefrierschranktür mit einem einfach aufgebauten Abstützwerkzeug abstützbar. Darüberhinaus bietet der Aufbau der Innenverkleidung kaum Möglichkeiten des Schmutzansatzes, welcher gegebenenfalls bedingt durch den ebenflächigen Aufbau, rasch und gründlich entfembar wäre.

Die Erfindung ist in der nachfolgenden Beschreibung anhand eines in der beigefügten Zeichnung vereinfacht dargestellten Ausführungsbeispieles erläutert.

Es zeigen
- Fig. 1: eine Kühlschranktür mit in der oberen Hälfte ihrer Innenverkleidung festgesetzten leiterähnlichen Holm, an dessen Sprossen Türablagefächer gehaltert sind, in raumbildlicher Darstellung von vorne und
- Fig. 2: die Kühlschranktür mit im Demontagezustand gezeigten Holm ohne die Türablagefächer, in raumbildlicher Darstellung von vorne.

In Fig. 1 ist eine Kühlschranktür 10 gezeigt, welche eine aus einer korrosionsgeschützten Blechplatine spanlos gefertigte Außenverkleidung 11 und eine dazu beabstandete, durch Tiefziehen einer Kunststoffplatine geformte Innenverkleidung 12 aufweist, welche mit an der Außenverkleidung durch ein in flüssigen Ausgangskomponenten verarbeitetes und adhäsiv wirkendes Wärmeisolationsmaterial nach dessen Aushärten zu einem formsteifen Türkorpus verbunden ist. Die Innenverkleidung 12 ist in der Nähe ihres Randes mit einer umlaufend angeordneten Magnetdichtung 13 versehen, deren Magnet im Schließzustand der Kühlschranktür 10 an einem als Anker dienenden Türöffnungsrand eines nicht gezeigten Kühlschrankgehäuses aufliegen. Im Abstand zur Magnetdichtung 13 ist die Innenverkleidung 12 mit einer ihre ebenflächig ausgebildete Frontfläche 14 umgebenden Einfassung 15 versehen, welche gegenüber der Frontfläche 14 vorsteht und welche an ihrem höherliegenden horizontalen Einfassungsabschnitt mit einem mittig zu dessen Länge ausgerichtetem Vorsprung 16 versehen ist, welcher an seiner von der Magnetdichtung 13 abgewandten Innenseite mit einer im Querschnitt kreissegmentartig ausgebildeten Aufnahme 17 ausgestattet ist. Mittig zwischen den beiden senkrechten Abschnitten der Einfassung 15 ist an der Innenverkleidung 12 eine im Querschnitt kreissegmentähnlich ausgebildete Ausformung 18 vorgesehen, welche sich vom höherliegenden horizontalen Abschnitt der Einfassung 15 bis in etwa über die Hälfte der Türhöhe erstreckt. An die Ausformung 18 schließt sich eine in Ansicht kreisförmige Aufnahmemulde 19 an, in deren Zentrum eine Gwewindebuchse 20 flächenbündig zur Frontfläche 14 festgesetzt ist (siehe Fig. 2). An der Frontfläche 14 der Innenverkleidung 12 sind behälterähnliche Türablagefächer 21 und 22 vorgesehen, von denen das am unteren Ende der Innenverkleidung 12 angeordnete, im wesentlichen die lichte Weite der Einfassung 15 einnehmende Türablagefach 21 zum Abstellen von in hohen Gebinden abgepackten Lagergut, wie Flaschen und Milchtüten oder dgl. dient. Die darüber angeordneten Türablagefächer 22, welche wie das Türablagefach 21 einen langgestreckten, im wesentlichen rechteckförmigen Grundriß mit abgeflachten Ecken ausgestattet sind, dienen zur Aufnahme von kleinformatigem Kühlgut, wie Butter, Eier, Käse oder dgl. Die Türablagefächer 22 sind mit einer auf ihrem Ablagefachboden 23 errichteten Ablagefachwandung 24 ausgestattet, welche entsprechend der Kontur des Ablagefachbodens 23 geformt ist. Die Ablagefachwandung 24 ist an ihrem freien, vom Ablagefachboden 23 abgewandten Ende mit einem umlaufenden, flanschartig ausgebildeten Wandungsrand 25 versehen, welcher vom Aufnahmeraum des Türablagefaches 22 weggerichtet ist. In den Wandungsrand 25 ist an einer der schmäleren Seiten der Türablagefächer 22 eine Haltemaßnahme in Form einer Abwinklung 26 integriert, deren freies Ende zum Ablagefachboden 23 gerichtet ist. Die Abwinklung 26 dient zur lösbaren Halterung und Höhenjustierung der Türablagefächer 19 an einem in der oberen Hälfte der Innenverkleidung 12 angeordneten, im Querschnitt flachprofiligen Holm 30. Dieser ist mit einer seiner schmäleren Längsseiten an der Innenverkleidung 12 festgesetzt und im vorliegenden Ausführungsbeispiel als U-förmiger Bügel mit zwei im wesentlichen gleichlangen, durch eine Basis 31 verbundene Bügelschenkel 32 ausgebildet ist. Dieser greift zum Zwekke seiner mittigen Ausrichtung und Zentrierung an der Innenverkleidung 12 mit seiner Basis 31 in die Aufnahme 17 an der Einfassung 15 ein und ist mit einem seiner Schenket 32 über einen Teil des Schenkelumfangs von der Ausformung 18 aufgenommen und darin abgestützt. Der zur Abstützung des Holmes 30 dienende Schenkel 32 weist an seinem der Basis 31 zugewandten Ende einen Fortsatz 33 auf, welcher zur Fixierung des Holmes 30 an der Innenverkleidung 12 formschlüssig in eine sich an die Aufnahme 17 anschließende, hier nicht sichtbare Aufnahmebohrung einfügen läßt. Zur weiteren Fixierung des Holmes 30 an der Innenverkleidung 12 ist der zur Abstützung dienende Schenkel 32 an seinem dem Fortsatz 33 gegenüberliegenden Ende mit einem ohne Hilfswerkzeug zu bedienenden Befestigungsknebel 34 ausgestattet, welcher mit einem nicht gezeigten Gewindeschaft ausgestattet ist, welcher in die an der Innenverkleidung 12 versenkt angeordnete und sowohl in der Wärmeisolation der Kühlschranktür 10 als auch an der Innenverkleidung 12 festgesetzte Gewindebuchse 20 einzugreifen vermag. Zwischen den Schenkeln 32 ist der Holm 30 mit die beiden Schenkel 32 verbindenden und in annähernd gleichen Abständen übereinander angeordneten, als Haltemittel dienenden Haltesprossen 35 ausgestattet, welche die einzelnen Höhenpositionen des Holmes 30 zur Halterung der Türablagefächer 22 darstellen und welche gegenüber den Schenkeln 32 zur weiteren Stauraumoptimierung für die Türablagefächer zurückgesetzt angeordnet sind. Die Haltesprossen 35 dienen zur einseitigen Halterung der Türablagefächer 22, welche mit ihrer Abwinklung 26 den jeweiligen Haltesproß 35 übergreifen und welche sich beim Einhängevorgang aufgrund des entsprechend dem Ablagefachboden 23 an seinen Ecken abgeflachten Wandungsrandes 25 selbsttätig zum Zwischenraum zwischen den beiden Schenkeln 32 zentrieren. Durch die Abflachung sind Türablagefächer 22 zwischen den beiden Schenkeln 32 und senkrecht zum Holm 30 fixiert, so daß die Türablagefächer beim Öffnungs- und Schließvorgang der Tür 10 positionsstabil und somit ohne Geräusche verursachen zu können, gehalten sind. Im Einhängezustand stützen sich die Türablagefächer 22 mit ihrem der Abwinklung 26 zugewandten und abgeflachten Wandungsabschnitt über dessen gesamte Breite an dem Haltesprossen 35 ab, welcher unmittelbar unterhalb des von der Abwinkelung 26 übergriffenen Haltesprossen 35 liegt, so daß die Ablagefächer 22 sowohl im unbeladenen als auch im beladenen Zustand zumindest annähernd horizontal gehaltert sind.

Zur Veränderung der Höhenposition eines der Türablagefächer 22 ist dessen zur Hatterung dienende Abwinkelung entgegen der in Fig. 1 gezeigten Pfeilrichtung außer Eingriff mit der momentan zur Halterung dienenden Haltesprosse 35 zu bringen und im Anschluß daran mit der der gewünschten Höhenposition entsprechenden Haltesprosse 36 in Pfeilrichtung zu verbinden.

Für den Fall, daß die Innenverkleidung 12 einer intensiven Reinigung unterzogen werden soll, werden die Türablagefächer 21 und 22 in einem ersten Schritt von ihren Haltepositionen entfernt und im Anschluß daran der über dem Befestigungsknebel 35 lösbar an der Innenverkleidung 12 festgesetzte Holm 30 entgegen der in Fig. 2 gezeigten Pfeilrichtung von der Innenverkleidung 12 entfernt, wobei der Befestigungsknebel 35 aufgrund seiner knebelförmigen Ausbildung ohne Hilfswerkzeug von Hand lösbar ist. Nach erfolgter Reinigung ist der Holm 30 in der unter Fig. 2 gezeigten Pfeilrichtung erneut an der Innenverkleidung 12 zu positionieren, wobei in der positionsrichtigen Endlage des Holmes 30 dessen Fortsatz 33 in die Aufnahmebohrung eingreift und dessen Basis 31 mit der Aufnahme 17 zusammenwirkt. Gleichzeitig ist der zur Abstützung des Holmes 30 an der Innenverkleidung 12 dienende Schenkel 32 von der Anformung 18 aufgenommen. In einem letzten Schritt wird der Holm 30 mit dem Befestigungsknebel erneut an der Innenverkleidung 12 fixiert.

## Patentansprüche

1. Kühlschranktür (10) mit einer Außenverkleidung (11) und einer Wärmeisolationsschicht, welche zwischen der Außenverkleidung (11) und einer dazu beabstandeten Innenverkleidung (12) eingebracht ist, an welcher Türablagefächer (22) zum Abstellen von Kühlgut angeordnet sind, wobei die Innenverkleidung (12) einen vertikal angeordneten Holm (30) aufweist, der mit Haftemitteln (35) zur Halterung der Türablagefächer (22) an einer ihrer Seitenwandungen ausgestattet ist, **dadurch gekennzeichnet, daß** der Holm (30) lösbar an der Innenverkleidung (12) festgesetzt ist, wobei die Türablagefächer (22) ausschließlich einseitig am Holm (30) lösbar gehalten sind.

2. Kühlschranktür nach Anspruch 1, **dadurch gekennzeichnet, daß** der die Haltemittel (35) tragende Holm (30) flachprofilig ausgebildet ist und einer seiner längeren Schmalseiten wenigstens annähernd mittig zur Breite der Innenverkleidung (12) angeordnet ist.

3. Kühlschranktür nach einem der Ansprüche 1 oder 2, **dadurch gekennzeichnet, daß** der Holm (30) zwischen seinen schmäleren Holmseiten mit den Haltemitteln (35) zur Halterung der Türablagefächer (22) ausgestattet ist, welche zum Zwecke ihrer Halterung mit Haltemaßnahmen ausgestattet sind und sich an der Seite ihrer Halterung am Holm (30) abstützen.

4. Kühlschranktür nach einem der Ansprüche 1 bis 3, **dadurch gekennzeichnet, daß** der Holm (30) in Art eines lösbar an der Innenverkleidung (12) festgesetzten Bügels ausgebildet ist, welcher mit einem seiner Bügelschenkel (32) an der Innenverkleidung (12) angeordnet und zwischen seinen Bügelschenkeln (32) mit den Haltemitteln (35) ausgestattet ist.

5. Kühlschranktür nach Anspruch 4, **dadurch gekennzeichnet, daß** die Haltemittel (35) an den einander zugewandten Innenseiten der Bügelschenkel (32) als einander zumindest annähernd höhengleich gegenüberliegende Haltenocken ausgebildet sind.

6. Kühlschranktür nach Anspruch 4, **dadurch gekennzeichnet, daß** die Haltemittel (35) als die beiden Schenkel (32) des Bügels verbindende Sprossen ausgebildet sind.

7. Kühlschranktür nach Anspruch 1 oder 3, **dadurch gekennzeichnet, daß** die Türablagefächer (22) einen langgestreckten Grundriß aufweisen und mit Haltemaßnahmen ausgestattet sind, welche die Türablagefächer (22) lösbar an den Haltemitteln (35) des Holms (30) zu haltern vermögen.

8. Kühlschrnktür nach Anspruch 3 oder 7, **dadurch gekennzeichnet, daß** die Haltemaßnahmen als Abwinklungen (26) ausgebildet sind, welche mit den Haltemitteln (35) am Holm (30) formschlüssig zusammenzuwirken vermögen, wobei die Türablagefächer (22) sich an ihrer mit der Abwinklung (26) versehenen Seite zumindest an einem der Haltemittel (35) unterhalb des von der Abwinklung (23) übergriffenen Haltemittels (35) abstützen.

9. Kühlschranktür nach Anspruch 8, **dadurch gekennzeichnet, daß** die Türablagefächer (22) an ihrer sich am Haltemittel (35) abstützenden Seite mit einer Abflachung versehen sind.

10. Kühlschranktür nach einem der Ansprüche 3 oder 8, **dadurch gekennzeichnet, daß** die Haltemaßnahmen an einer der schmäleren Seiten der im Grundriß langgestreckt ausgebildeten Türablagefächer (22) vorgesehen sind.

11. Kühlschranktür nach Anspruch 1, **dadurch gekennzeichnet, daß** die Innenverkleidung (12) ähnlich einer flachen Schale mit einem weitestgehend ebenflächigen Schalenboden ausgebildet ist, an welcher der Holm (30) lösbar festgesetzt ist.

## Claims

1. Refrigerator door (10) with an outer lining (11) and a thermal insulating layer, which is introduced between the outer lining (11) and an inner lining (12) spaced therefrom, at which door storage bins (22) for storage of stock to be cooled are arranged, wherein the inner lining (12) comprises a vertically arranged beam (30) which is equipped with mounting means (35) for mounting the door storage bins (22) at one of the side walls thereof, **characterised in that** the beam (30) is detachably fixed to the inner lining (12), wherein the door storage bins (22) are detachably mounted at the beam (30) exclusively at one side.

2. Refrigerator door according to claim 1, **characterised in that** the beam (30) carrying the mounting means (35) is constructed to be of flat profile and one of its longer narrow sides is arranged at least approximately centrally relative to the width of the inner lining (12).

3. Refrigerator door according to claim 1 or 2, **characterised in that** beam (30) is equipped between its narrower beam sides with the mounting means (35) for mounting the door storage bins (22), which are equipped with mounting means for the purpose of their mounting and are supported at the side of their mounting at the beam (30).

4. Refrigerator door according to one of claims 1 to 3, **characterised in that** the beam (30) is constructed in the manner of a bracket which is detachably fixed to the inner lining (12) and arranged by one of its bracket limbs (32) at the inner lining and which is furnished with the mounting means (35) between its bracket limbs (32).

5. Refrigerator door according to claim 4, **characterised in that** the mounting means (35) are constructed at the mutually facing inner sides of the bracket limbs (32) as mutually oppositely disposed mounting dogs of at least approximately equal height.

6. Refrigerator door according to claim 4, **characterised in that** the mounting means (35) are constructed as rungs connecting the two limbs (32) of the bracket.

7. Refrigerator door according to claim 1 or 3, **characterised in that** the door storage bins (22) have an elongated plan profile and are equipped with holding means which are capable of detachably mounting the door storage bins (22) at the mounting means (35) of the beam (30).

8. Refrigerator door according to claim 3 or 7, **characterised in that** the holding means are constructed as angle lugs (26) which are capable of co-operating in mechanically positive manner with the mounting means (35) at the beam (30), wherein the door storage bins (22) are supported at their side, which is provided with the angle lug (26), at at least one of the mounting means (35) below the mounting means (35) over which the angle lug (23) engages.

9. Refrigerator door according to claim 8, **characterised in that** the door storage bins (22) are provided at their side supported at the mounting means (35) with a flattening.

10. Refrigerator door according to one of claims 3 and 8, **characterised in that** the holding means are provided at one of the narrower sides of the door storage bins (22) formed to be elongate in plan profile.

11. Refrigerator door according to claim 1, **characterised in that** the inner lining (12) is formed similarly to a flat basin with a substantially flat-area basin base, at which the beam (30) is detachably fastened.

## Revendications

1. Porte (10) de réfrigérateur comprenant un revêtement extérieur (11) et une couche calorifuge insérée entre le revêtement extérieur (11) et un revêtement intérieur (12) situé à distance de celui-ci et sur lequel sont situés des casiers de porte (22) servant à ranger des produits à réfrigérer, le revêtement intérieur (12) étant pourvu d'une traverse (30) verticale pourvue de moyens de fixation (35) permettant de fixer les casiers de porte (22) au niveau de l'une de leurs parois latérales, **caractérisée en ce que** la traverse (30) est fixée de manière détachable sur le revêtement intérieur (12), les casiers de porte (22) étant maintenus de manière amovible sur la traverse (30) seulement sur un côté.

2. Porte de réfrigérateur selon la revendication 1, **caractérisée en ce que** la traverse (30) portant les moyens de fixation (35) est exécutée de manière à être plate et un de ses côtés étroits longs est situé de manière au moins à peu près centrale par rapport à la largeur du revêtement intérieur (12).

3. Porte de réfrigérateur selon l'une des revendications 1 ou 2, **caractérisée en ce que** la traverse (30) est pourvue, entre ses côtés étroits, des moyens de fixation (35) servant à fixer les casiers de porte (22), lesquels sont pourvus, en vue de leur fixation, de moyens de maintien et s'appuient sur la traverse (30) sur le côté de leur fixation.

4. Porte de réfrigérateur selon l'une des revendications 1 à 3, **caractérisée en ce que** la traverse (30) est exécutée à la manière d'un étrier fixé de manière détachable sur le revêtement intérieur (12), qui est situé sur le revêtement intérieur (12) avec une de ses branches d'étrier (32) et comporte les moyens de fixation (35) entre ses branches d'étrier (32).

5. Porte de réfrigérateur selon la revendication 4, **caractérisée en ce que** les moyens de fixation (35) sont exécutés, sur les côtés intérieurs des branches d'étrier (32) tournés l'un vers l'autre, en tant que saillies de fixation se faisant face les unes aux autres, à hauteur au moins à peu près égale.

6. Porte de réfrigérateur selon la revendication 4, **caractérisée en ce que** les moyens de fixation (35) sont exécutés en tant que barreaux reliant les deux branches (32) de l'étrier.

7. Porte de réfrigérateur selon l'une des revendications 1 ou 3, **caractérisée en ce que** les casiers de porte (22) ont une coupe horizontale allongée et sont pourvus de moyens de maintien pouvant maintenir les casiers de porte (22) de manière amovible sur les moyens de fixation (35) de la traverse (30).

8. Porte de réfrigérateur selon l'une des revendications 3 ou 7, **caractérisée en ce que** les moyens de maintien sont exécutés en tant que parties pliées (26) pouvant coopérer par conjugaison de forme avec les moyens de fixation (35) sur la traverse (30), les casiers de porte (22) s'appuyant, sur leur côté pourvu de la partie pliée (26), au moins sur un des moyens de fixation (35) au-dessous du moyen de fixation (35) sur lequel empiète la partie pliée (23).

9. Porte de réfrigérateur selon la revendication 8, **caractérisée en ce que** les casiers de porte (22) sont pourvus d'un aplatissement sur celui de leurs côtés qui s'appuie sur le moyen de fixation (35).

10. Porte de réfrigérateur selon l'une des revendications 3 ou 8, **caractérisée en ce que** les moyens de maintien sont prévus sur un des petits côtés des casiers de porte (22) exécutés de manière à avoir une coupe horizontale allongée.

11. Porte de réfrigérateur selon la revendication 1, **caractérisée en ce que** le revêtement intérieur (12) est exécuté de manière similaire à une coque plate pourvue d'un fond de coque à surface la plus plane possible et sur laquelle la traverse (30) est fixée de manière détachable.
